# EUROPÄISCHE PATENTANMELDUNG

(11) **EP 0 293 594 A1**
(43) Veröffentlichungstag der Anmeldung: **07.12.1988**
(21) Anmeldenummer: 88106627.8
(22) Anmeldetag: 26.04.1988
(51) Int. Cl.: F22B 31/00, F23C 11/02, B01J 8/38

(54) **Wirbelschichtreaktor**

(30) Priorität: 02.06.1987 DE 3718367; 05.02.1988 DE 3803437
(71) Anmelder: LENTJES AKTIENGESELLSCHAFT, D-4000 Düsseldorf-Oberkassel (DE)
(72) Erfinder: Eickenberg, Leonhard, D-4005 Meerbusch 3 (DE)
(74) Vertreter: König, Reimar, Dr.-Ing.

(57) **Zusammenfassung**

Bei einem Wirbelschichtreaktor mit zirkulierender Wirbelschicht aus aus einer Wirbelkammer (3) über einen Abscheider (4) in einen Tauchtopf (5) geführten, dort durch ein Fluidisierungsgas fluidisierte und wieder in die Wirbelkammer zurückgeführten Feststoffen, mit Abführung von Wärme durch Kühlflächen im Reaktorraum (2) und im Abscheider, insbesondere für exotherme Reaktionen sind die Wände (16) und der Boden (17) des Tauchtopfes (5) vollständig berohrt.

## Beschreibung

Die Erfindung betrifft einen Wirbelschichtreaktor mit zirkulierender Wirbelschicht aus aus einer Wirbelkammer über einen Abscheider in einen Tauchtopf geführten, dort durch ein Fluidisierungsgas fluidisierte und wieder in die Wirbelkammer zurückgeführten Feststoffen, mit Abführung von Wärme durch Kühlfächen im Reaktorraum und im Abscheider, insbesondere für exotherme Reaktionen, wie eine Wirbelschichtverbrennung von Kohle.

Bei einem derartigen Wirbelschichtreaktor wird die in Rückführzyklonen von den Rauchgasen getrennte und über einen Fallschacht dem Tauchtopf zugeführte Flugasche durch ein Gas, vorzugsweise Luft, fluidisiert und dadurch der Transport der Flugasche in die Wirbelbrennkammer bewerkstelligt. Nachteilig ist an den bekannten Wirbelschichtreaktoren, daß außer für den unberohrten Tauchtopf aus Gründen unterschiedlicher Wärmedehnungen auch für die Nachbarbauteile, beispielsweise einen Rückführzyklon, die Wirbelbrennkammer und einen Fließbettkühler eine Ausmauerung erforderlich ist, um aufwendige Dehnungskompensatoren zu vermeiden. Sind die Nachbarbauteile berohrt, ist neben der Verwendung von Deh nungskompensatoren noch die Aufhängung an Tragrohren erforderlich, wodurch sich eine große Höhe der Brennstoffabwurfstelle oberhalb des Tauchtopfes ergibt. Weiterhin werden die Anschlüsse der Asche- und Luftschächte an die Wirbelbrennkammer und, wenn vorhanden, an den Fließbettkühler kompliziert.

Der Erfindung liegt daher die Aufgabe zugrunde, die vorerwähnten Nachteile zu vermeiden und eine Verbesserung des Wärmeübergangs bei gleichzeitiger Verringerung des konstruktiven und apparativen Aufwandes zu erreichen.

Diese Aufgabe wird bei einem Wirbelschichtreaktor der eingangs erwähnten Art dadurch gelöst, daß erfindungsgemäß die Wände und der Boden des Tauchtopfes vollständig berohrt sind. Hierduch läßt sich in Verbindung mit berohrten Nachbarbauteilen, wie Wirbelbrennkammer, Rückführzyklon und Fließbettkühler erreichen, daß sich ebene Wandelemente großer Rohrteilung verwenden lassen, wobei der Direktanschluß der Tauchtopfberohrung an die Rohrwände der Wirbelbettkammer eine zusätzliche Versteifung der Rohrwände bewirkt. Die Rohrausbeigungen der Wirbelbrennkammer-Rohrwand lassen sich eben ausführen und sind einfacher als die runden, räumlich zu biegenden Rohre eines gemauerten Systems. Wärmedehnungsdifferenzen zwischen der Wirbelbrennkammer-Rohrwand, dem berohrten Aschefallschacht, der gegebenenfalls vorhandenen Fließbettkühler-Rohrwand und den Tauchtopf-Rohrwänden lassen sich auf diese Weise vermeiden, so daß verschiedene, aufwendige Kompensatoren entbehrlich werden.

Vorzugsweise sind die berohrten Wände des Tauchtopfes und die anderen Rohrwände mit einem feuerfesten und verschleißfesten Futter beschichtet, daß als Stampfmasse bestehen und mittels Stiften an den Rohrwänden festgehalten sein kann oder aber aus Formsteinen besteht. Auf diese Weise lassen sich die Dicke der Stampfmasse bzw. der Ausmauerung im gesamten Wirbelschichtreaktor mit gleicher Stärker ausführen, wodurch Spannungsspitzen in den Stoßstellen vermieden werden. Hierdurch läßt sich auch eine deutliche Verringerung des Temperaturgradienten im Mauerwerk bzw. in der Stampfmasse erreichen, was zu einer erheblich verkürzten An- und Abfahrzeit sowie zu einer flexibleren Betriebsweise eines Dampferzeugers mit zirkulierender Wirbelschichtfeuerung führt, wenn die Tauchtopfberohrung und das Verrohrungssystem des Reaktorraums und des Abscheiders integrale Bestandteile eines Dampfkessels sind.

Vorzugsweise ist der Tauchtopf über mindestens einen Feststoffallschacht mit dem Abscheider und über mindestens ein Wehr- und einen weiteren, Fallschacht mit der Wirbelkammer verbunden. Dabei sind der Tauchtopf und die Schächte unmittelbar an die Wirbelkammer mit gemeinsamen Rohrwänden angebaut, so daß sich der Tauchtopf wärmedehnungsneutral an seinen Überströmröhren aufhängen läßt.

Ist der Tauchtopf etwa in Höhe der Wirbelkammer angeordnet, und werden die für die Reaktion im Wirbelschichtreaktor bestimmten Feststoffe über mindestens eine Falleitung im Bereich des Übergangs oberhalb des Tauchtopfs und des Fallschachts zur Wirbelkammer geführt, lassen sich besonders vorteilhafte Abwurfhöhen für den Brennstoff und gegebenenfalls für Sorbentien erreichen. Dies begüngstigt ein intensives Vermischen des Brennstoffs und der Sorbentien mit der zirkulierenden Asche, wodurch sich eine längere Verweilzeit des Brennstoffes und der Sorbentien sowie feuerungstech nisch bzw. für das Einbinden von Schwefeldioxyd und der Halogene im Rauchgas günstigen Bedingungen erreichen lassen. Auf diese Weise läßt sich eine Verbesserung des Feuerungswirkungsgrades und eine Erhöhung des Schadstoffeinbindegrades erreichen.

Besonders günstige Verhältnisse für das Einspeisen von Brennstoff und Sorbentien sowie für die Rezirkulation der Asche lassen sich dann erreichen, wenn der Tauchtopf vorzugsweise quaderförmig mit im Boden angeordneten Fluidisierungsdüsen gestaltet und der über den Abscheider mit dem Reaktorraum verbundene Fallschacht mittig sowie in den Tauchtopf eintauchend angeordnet ist, zwei Wehre beiderseits des Fallschachts oberhalb dessen Mündung angeordnet sind, zwei weitere Fallschächte von den Wehren ausgehend seitlich in der Wirbelkammer etwa in der Höhe des Tauchtopfbodens münden und am oberen Ende eines jeden Fallschachts je eine Falleitung für die Feststoffzufuhr mündet.

Die Erfindung wird nachstehend anhand zweier in der Zeichnung dargestellter Ausführungsbeispiele des näheren erläutert. In der Zeichnung zeigen:
Fig. 1 einen senkrechten Schnitt durch einen Wirbelschichtreaktor
Fig. 2 einen Querschnitt entlang der Linie A-A in Fig. 4 des erfindungsgemäßen Tauchtopfs eines anderen Wirbelschichtreaktors,
Fig. 3 einen senkrechten Schnitt entlang der Linie B-B in Fig. 2 des erfindungsgemäßen Tauchtopfs
Fig. 4 einen senkrechten Schnitt entlang der Linie C-C in Fig. 2
Fig. 5 einen senkrechten Schnitt entlang der Linie D-D in Fig. 2 und
Fig. 6 einen Schnitt entlang der Linie E-E in Fig. 2.

Ein vollständig berohrter Wirbelschichtreaktor 1 mit einem Reaktorraum 2 ist an seinem unteren Ende mit einer Wirbelkammer 3 versehen. Der Reaktorraum 2 ist über einen Abscheider 4 und einen Fallschacht 6 mit einem Tauchtopf 5 verbunden. In die Wirbelkammer 3 gelangt über Fluidisierungsdüsen 10 ein Fluidisierungsgas, das über eine Fluidisierungsgasleitung 1 herangeführt wird. In der Wirbelkammer 3 befindet sich ein Feststoffgemisch beispielsweise aus Kohlenstaub, zirkulierender Asche und Sorbentien zum Einbinden von Schwefeldioxyd und Halogenen. Dieses Feststoffgemisch wird durch das Fluidisierungsgas beispielsweise Luft, in der Schwebe gehalten, wobei der Brennstoff verbrennt und gleichzeitig das bei der Verbrennung entstehende Schwefeldioxyd und die freiwerdenden Halogene durch die Sorbentien absorbiert werden. Die Rauchgase sowie ein Teil der Asche und der Sorbentien werden durch den Reaktorraum 2 über den Abscheider 4 ausgetragen und fallen durch den Fallschacht 6 in den Tauchtopf 5, während die im wesentlichen staubfreien Rauchgase über eine Abgasleitung 7 abgeleitet werden. Im Tauchtopf 5 wird mittels weiterer Fluidisierungsdüsen 10, in die Fluidisierungsgas durch die Leitung 11 eintritt, eine Wirbelschicht aufrechterhalten, die bis zur Höhe eines Wehrs 8 reicht.

Ein Teil der Asche im Tauchtopf 5 wird über eine nicht dargestellte Leitung abgezogen, während ein anderer Teil ständig über das Wehr 8 übertritt und über einen Fallschacht 9 in die Wirbelkammer 3 zurückfällt. Oberhalb des Fallschachts 9 ist eine Falleitung 15 für Feststoffe angeordnet, über die der Brennstoff und die Sorbentien zugeführt werden.

Die Wände des Reaktorraums 2, der Wirbelkammer 3, des Abscheiders 4, des Tauchtopfs 5 und des Wehrs 8 bestehen aus Rohrwänden 12, 16, 17 und bilden miteinander verbundene Kühlfächen für den Wirbelschichtreaktor 1. Die gesamten Innenflächen dieser Rohrwände 12, 16, 17 sind mit Stiften 14 versehen und mit einer Stampfmasse 13 beschichtet, die die Rohrwände vor Erosion durch die zirkulierenden Feststoffe schützt

Bei dem Ausführungsbeispiel gemäß Fig. 1 ist der Tauchtopf 5 im wesentlichen U-förmig gestaltet, dessen Fallschacht 6 über eine Fallschachtmündung 18 in den eigentlichen Tauchtopfbereich übergeht. In den Tauchtopft 5 taucht eine Trennwand 19 ein, die bewirkt, daß die Rauchgase nur aus der Abgasleitung 7 austreten nicht aber in den Wirbelschichtreaktor 1 übertreten können.

Das Ausführrungsbeipiel gemäß Fig. 2 bis 6 weist für gleiche Teile die gleichen Bezugsziffern auf. Es unterscheidet sich von dem in Fig. 1 dargestellten Ausführungsbeipiel dadurch, daß der Tauchtopf 5 quaderförmig ausgebildet und quer vor der Wirbelkammer 3 angeordnet ist, die nur mit ihrer einen Rohrwand 12 mit der Stampfmasse 13 dargestellt ist. Der Fallschact 6 mündet mittig in den Tauchtopf 5 und ist schmaler als der Tauchtopf. Der Fallschacht 6 ist von zwei seitlich dazu angeordneten Wehren 8 durch zwei Trennwände 19 getrennt. Die im Tauchtopf 5 in einem Wirbelbett in Bewegung gehaltenen Feststoffe treten über die Wehre 8 in zwei parallele Fallschächte 9 ein, die in der Wirbelkammer 3 münden. Oberhalb eines jeden Fallschachts 9 ist je eine Falleitung 15 für Feststoffe angeordnet, über die Brennstoff und Sorbentien der Wirbelkammer 3 zugeführt werden.

Die Asche wird somit aus der Wirbelkammer 3 über einen nicht dargestellten Rückführzyklon und den Fallschacht 6 mit der Mündung 18 dem Tauchtopf 5 zugeführt und gelangt über die Wehre 8 wieder in die Wirbelkammer 3 zurück. Ein Teil der Asche wird in nicht dargestellter Weise abgeführt. Die Menge dieser abgeführten Asche entspricht der Menge der über die Falleitungen 15 zugeführten unverbrennbaren Restbestandteile des Brennstoffs und der Sorbentien.

Alle Wände des Wirbelschichtreaktors 1 mit dem Reaktorraum 2 und der Wirbelkammer 3, des Tauchtopfs 5, sowie die Wehre 8 und die Trennwände 19 sind wie im Beispiel der Fig. 1 vollständig berohrt und durch ein verschleißfestes Futter 13 gegen Erosion durch die rezirkulierende Asche geschützt. Der Tauchtopf 5 ist direkt an die Wirbelkammer 3 angebaut.

## Patentansprüche

1. Wirbelschichtreaktor mit zirkulierender Wirbelschicht aus aus einer Wirbelkammer über einen Abscheider in einen Tauchtopf geführte, dort durch eine Fluidisierungsgas fluidisierte und wieder in die Wirbelkammer zurückgeführten Feststoffen, mit Abführung von Wärme durch Kühlflächen im Reaktorraum und im Abscheider, insbesondere für exotherme Reaktionen, wie eine Wirbelschichtverbrennung von Kohle, dadurch gekennzeichnet, daß die Wände (16) und der Boden (17) des Tauchtopfes (5) vollständig berohrt sind.

2. Wirbelschichtreaktor nach Anspruch 1, dadurch gekennzeichnet, daß die berohrten Wände (16, 17) des Tauchtopfes (5) mit einem feuerfesten und verschleißfesten Futter (13) beschichtet sind.

3. Wirbelschichtreaktor nach Anspruch 2, dadurch gekennzeichnet, daß die Rohrwände (12, 16, 17) bestiftet und mit einer Stampfmasse (13) beschichtet sind.

4. Wirbelschichtreaktor nach Anspruch 2, dadurch gekennzeichnet, daß die Rohrwände (12, 16, 17) mit einer Ausmauerung aus Formsteinen beschichtet sind.

5. Wirbelschichtreaktor nach Anspruch 1 bis 4, dadurch gekennzeichnet, daß der Tauchtopf (5) über mindestens einen Feststoffallschacht (6) mit dem Abscheider (4) und über mindestens ein Wehr (8) und einem Fallschacht (9) mit der Wirbelkammer (3) in Verbindung steht.

6. Wirbelschichtreaktor nach einem oder mehreren der Ansprüche 1 bis 5, dadurch gekennzeichnet, daß die Tauchtopfberohrung (16, 17) und das Verrohrungssystem (12) des Reaktorraums (2) und des Abscheiders (4) integrale Bestandteile eines Dampfkessels sind.

7. Wirbelschichtreaktor nach Anspruch 6, dadurch gekennzeichnet, daß der Tauchtopf (5) und die Schächte (6, 9) unmittelbar an die Wirbelkammer (3) mit gemeinsamen Rohrwänden (12) angebaut sind.

8. Wirbelschichtreaktor nach Anspruch 7, dadurch gekennzeichnet, daß der Tauchtopf (5) wärmedehnungsneutral an seinen Überströmröhren aufgehängt ist.

9. Wirbelschichtreaktor nach einem oder mehreren der Ansprüche 5 bis 8, dadurch gekennzeichnet, daß der Tauchtopf (5) etwa in Höhe der Wirbelkammer (3) angeordnet ist.

10. Wirbelschichtreaktor nach einem oder mehreren der Ansprüche 5 bis 9, dadurch gekennzeichnet, daß die für die Reaktion im Wirbelschichtreaktor (1) bestimmten Feststoffe über mindestens eine Falleitung (15) im Bereich des Übergangs oberhalb des Tauchtopfs (5) und des Fallschachts (9) zur Wirbelkammer (3) geführt werden.

11. Wirbelschichtreaktor nach einem oder mehreren der Ansprüche 1 bis 10, dadurch gekennzeichnet, daß der Tauchtopf (5) quaderförmig mit im Boden (17) angeordneten Fluidisierungsdüsen (10) gestaltet ist, der über den Abscheider (4) mit dem Reaktorraum (2) verbundene Fallschacht (6) mittig und in den Tauchtopf (5) eintauchend angeordnet ist, zwei Wehre (8) beiderseits des Fallschachts (6) oberhalb dessen Mündung (18) angeordnet sind, zwei weitere Fallschächte (9) von den Wehren (8) augehend seitlich in der Wirbelkammer (3) etwa in der Höhe des Tauchtopfbodens (17) münden und am oberen Ende eines jeden Fallschachts (9) je eine Falleitung (15) für die Feststoffzufuhr mündet.
